# EUROPÄISCHE PATENTSCHRIFT

(11) **EP 0 683 104 B1**
(45) Veröffentlichungstag und Bekanntmachung des Hinweises auf die Patenterteilung: **12.03.1997**
(21) Anmeldenummer: 95106328.8
(22) Anmeldetag: 27.04.1995
(51) Int. Cl.: B65D 5/74

(54) **Behälterverschluss**
Container closure
Fermeture de récipient

(30) Priorität: 19.05.1994 DE 4417492; 16.02.1995 DE 19505142
(43) Veröffentlichungstag der Anmeldung: 22.11.1995
(73) Patentinhaber: Heinrich Stolz GmbH & Co KG, D-57290 Neunkirchen (DE)
(72) Erfinder: Stolz, Bernd, D-57290 Neunkirchen (DE)
(74) Vertreter: Fleck, Hermann-Josef, Dr.-Ing.

(56) Entgegenhaltungen:
- EP-A- 0 224 593
- EP-A- 0 266 718
- EP-A- 0 365 942
- DE-A- 3 832 412
- GB-A- 1 440 611

## Beschreibung

Die Erfindung betrifft einen Behälterverschluß mit einem Verschlußunterteil und einer auf das Verschlußunterteil aufsetzbaren Verschlußkappe, bei dem das Verschlußunterteil mittels eines Basisteils mit einer Öffnung eines Behälters verbindbar ist, wobei das Basisteil einen Anlageflansch aufweist, der an der Innenwandung des Behälters an einer im Bereich der Öffnung des Behälters gebildeten Anlagefläche anliegt, wobei an dem Basisteil in Achsrichtung des Behälterverschlusses beabstandet zu dem Anlageflansch ein oder mehrere Rastansätze angeordnet sind, die den Rand der Öffnung übergreifen, so daß das Verschlußunterteil axial unverschiebbar an dem Behälter gehalten ist, wobei das Basisteil mit einem oder mehreren Anschlägen versehen ist, die mit Gegenelementen des Behälters in Wirkverbindung treten und eine Verdrehung des Basisteils in der Öffnung verhindern und wobei die Gegenelemente aus Nocken gebildet sind, die an den Behälter angeformt sind.

Ein derartiger Behälterverschluß ist beispielsweise aus der GB 1 440 611 bekannt. Der Behälterverschluß stützt sich mit seinen Rastansätzen und dem Anlageflansch an dem Behälter so ab, daß er nicht in axialer Richtung aus der Öffnung geschoben werden kann. Um eine Verdrehung des Behälterverschlußes gegenüber der Öffnung zu verhindern, sind die Rastansätze in Ausnehmungen eingesetzt, die um die Öffnung herum angeordnet sind. Ein weiterer Behälterverschluß ist aus der DE 38 32 412 A1 bekannt.

Diese Behälterverschlüsse werden in der Regel für Behälter verwendet, die mit einem unter Druck stehenden Gut gefüllt sind. Infolge der Druckdifferenz zu der den Behälter umgebenden Atmosphäre wird der Anlageflansch gegen die Anlagefläche gepreßt, so daß der Behälterverschluß nicht aus der Öffnung ausgedrückt werden kann.

Zur axialen Festlegung des Behälterverschlusses sind an dem Basisteil Rastansätze vorgesehen, die die Öffnung des Behälters übergreifen. Das Basisteil klemmt also zwischen den Rastansätzen und dem Anlageflansch den der Öffnung zugekehrten Teil des Behälters. Wird bei einem solchen Behälterverschluß eine Kraft in Umfangsrichtung der Verschlußkappe eingebracht, beispielsweise beim Auf- oder Abschrauben einer Schraubkappe, so verdreht sich das Basisteil in der Öffnung.

Es ist Aufgabe der Erfindung, einen Behälterverschluß der eingangs erwähnten Art zu schaffen, der sicher in der Öffnung des Behälters festgelegt werden kann.

Die Aufgabe der Erfindung wird dadurch gelöst, daß die Anschläge als Lappen ausgebildet sind, die seitlich an den Anlageflansch angeformt sind und über diesen radial vorstehen.

Im montierten Zustand liegen die Lappen an der Innenwandung des Behälters an den entsprechenden Gegenelementen an. Die Gegenelemente stehen hierbei als Nocken von der Innenwandung vor und ragen in die zwischen den Lappen gebildeten Freiräume. Damit ist der Behälterverschluß sicher am Behälter festgelegt, so daß sowohl eine axiale Verschiebung, als auch eine Verdrehung nicht mehr erfolgen kann.

Um zu verhindern, daß die Anschläge dann abbrechen oder plastisch verformt werden, wenn die Anschläge beim Fügen des Behälterverschlusses auf die Öffnung des Behälters auf den Gegenelementen aufsetzen, ist es vorgesehen, daß die Anschläge einstückig an das Basisteil angeformt sind und zumindest im Bereich der Anbindungsstelle an das Basisteil elastisch ausgebildet sind. Die Anschläge weichen also elastisch aus. Wird nun das Verschlußunterteil ein Stück weit verdreht, so gleiten die Anschläge über die Gegenelemente hinweg und federn hinter diesen in ihre Rastposition ein.

Ist es vorgesehen, daß die Gegenelemente gegenüber der Innenwandung des Behälters zurückversetzt angeordnet sind und daß die Anschläge in Ausnehmungen des Behälters gegenüber der Innenwandung zurückversetzt sind bzw. bündig mit dieser abschlißen und daß die Anlagefläche des Behälters gegenüber der Innenwandung nach außen ausgestülpt ist und eine kreisrunde Aufnahme bildet, und daß der Anlageflansch des Basisteils so in diese Aufnahme eingelegt ist, daß er bündig mit der Innenwandung des Behälters abschließt oder gegenüber dieser zurückversetzt ist, so wird erreicht, daß das im Behälter gehaltene Gut dann vollständig und ohne Behinderung der Ausgießströmung entleert werden kann.

Eine feste Verbindung zwischen Behälter und Behälterverschluß wird dadurch geschaffen, daß der Rastansatz als umlaufender Bund am Basisteil angeformt ist, der in Richtung auf die Verschlußkappe eine flach ansteigende Auslenkschräge aufweist, die in eine steile Rastflanke übergeht, die um den Rand der Öffnung an der Außenseite des Behälters anliegt.

Dadurch, daß sich die steile Rastflanke umlaufend an der Außenseite des Behälters abstützt und somit eine große Stützfläche bildet, ist ein unbeabsichtigtes Eindrücken des Behälterverschlusses in den Behälter sicher verhindert. Desweiteren verhindert der umlaufende Rastansatz auch bei schräger oder außermittiger Krafteinleitung in den Behälterverschluß ein Lösen der Rastverbindung.

Ist vorgesehen, daß zumindest das Basisteil an seinem Rastansatz und dem Anlageflansch aus einem elastischen Kunststoffmaterial gebildet ist, so daß der Rand der Öffnung verspannt und spielfrei zwischen dem Rastansatz und dem Anlageflansch gehalten ist und der Anlageflansch dichtend an der Anlagefläche des Behälters anliegt, dann kann bei fester Einspannung des Behälterverschlusses am Behälter gleichzeitig eine Abdichtung ohne Zuhilfenahme von zusätzlichen Dichtelementen erfolgen.

Eine Ausgestaltung der Erfindung ist dadurch gekennzeichnet, daß das Basisteil bezüglich seiner Außenabmessungen gleich oder kleiner als die Abmessungen der Öffnung ausgebildet ist, und daß das Basisteil mit einer Anfassung versehen ist, mittels der das Basisteil von der Innenseite des Behälters in die Öffnung eingefädelt werden kann, und daß die Verschlußkappe in ihren Außenabmessungen kleiner als die Abmessungen der Öffnung gewählt ist. Damit kann das Verschlußteil und die Verschlußkappe als Baueinheit vormontiert werden, die in einem einzigen Montageschritt mit dem Behälter verbindbar ist. Zur erleichterten Montage ist das Basisteil des Verschlußunterteils mit einer Faser versehen.

Zur einfachen Entnahme des Füllgutes aus dem Behälter ist vorgesehen, daß an das Basisteil des Verschlußunterteils ein elastischer, axial ausziehbarer Balg angeschlossen ist, der in einen mit Außengewinde versehenen Ausgießstutzen übergeht, auf den die Verschlußkappe aufgeschraubt ist, und daß in den Ausgießstutzen eine Siegelplatte mit einer Handhabe eingesetzt ist. Der Balg kann aus dem Behälterverschluß ausgezogen und anschließend die Verschlußkappe abgeschraubt werden. Damit wird die Handhabe der Siegelplatte zugänglich, so daß diese aus dem Ausgießstutzen entfernt werden kann. Aus der von dem Ausgießstutzen gebildeten Ausgießöffnung kann dann das Gut aus dem Behälter entnommen werden.

Die Erfindung wird nachstehend anhand von in den Zeichnungen dargestellten Ausführungsbeispielen näher erläutert. Es zeigen:
- Fig. 1: in Seitendarstellung und im Schnitt einen an einem Behälter montierten Behälterverschluß mit einer Verschlußkappe,
- Fig. 1a: eine Detaildarstellung nach Fig. 2,
- Fig. 1b: eine Detaildarstellung nach Fig. 2,
- Fig. 2: die Darstellung nach Fig. 1 in Ansicht von unten,
- Fig. 3: in Detaildarstellung einen Befestigungsmechanismus zur Anbringung eines Behälterverschlusses an der Öffnung des Behälters.

In Fig. 1 ist ein Behälterverschluß 10 mit einem Verschlußunterteil und einer auf das Verschlußunterteil aufgesetzten Verschlußkappe 20 dargestellt. Das Verschlußunterteil weist ein Basisteil 13 auf, an das ein elastisch ausziehbarer Balg 14 angeschlossen ist. Der Balg 14 geht an seinem dem Basisteil 13 abgekehrten Ende in einen Ausgießstutzen 15 mit kreisrundem Querschnitt über. Der Ausgießstutzen 15 ist mit einem Außengewinde versehen.

Auf das Außengewinde des Ausgießstutzens 15 ist eine als Schraubkappe ausgebildete Verschlußkappe 20 aufgeschraubt. Die Verschlußkappe 20 ist aus einem Deckel 22 gebildet, an den ein nach unten ragendes zyllindrisches Mantelteil 21 angeschlossen ist. Das Mantelteil 21 ist mit einem Innengewinde versehen, das mit dem Außengewinde des Ausgießstutzens 15 zusammenarbeitet. Die von dem Ausgießstutzen 15 gebildete Ausgießöffnung ist mittels einer Siegelplatte 30 verschlossen. Die Siegelplatte 30 ist über eine kreisförmig umlaufende Sollbruchstelle 31 an dem Innenumfang des Ausigießstutzens 15 befestigt.

Zur Entnahme der Siegelplatte 30 aus dem Ausgießstutzen 15 weist diese eine Handhabe 32 auf, die im wesentlichen aus einem Ring und einem an den Ring angeschlossenen Steg gebildet ist. Der Steg ist direkt mit der Siegelplatte 30 verbunden. Zum Entfernen der Siegelplatt 30 aus dem Ausgießstutzen 15 kann ein Benutzer einen Finger in den Ring einstecken und aus dem Ausgießstutzen 15 ausziehen. Hierbei reißt die Siegelplatte 30 an der Sollbruchstelle 31 ab und kann aus dem Ausgießstutzen 15 entfernt werden. Hiermit ist eine Gütesicherung gebildet, die erkennen läßt, ob der Behälter 40 zum erstmaligen Gebrauch vorliegt.

Die Anbindung des Behälterverschlusses 10 an dem Behälter 40 ist mit einer Rastverbindung verwirklicht. Hierzu sind am Basisteil 13 ein Anlageflansch 11 und ein umlaufender Rastansatz 12 angeordnet. Der Rastansatz 12 ist zu dem Anlageflansch 11 in Achsrichtung des Behälterverschlusses beanstandet angeordnet und weist in der Richtung auf die Verschlußkappe eine flach ansteigende Auslenkschräge auf. Die Auslenkschräge geht an ihrem dem Anlageflansch 11 zugekehrten Bereich in eine steile Rastflanke über.

Der Behälter 40, beispielsweise ein Kunststoff- oder ein Blechbehälter, ist mit einer Öffnung versehen. Die Öffnung ist von einem Rand umgeben, an den sich der Behälterinnenseite zugekehrt eine Anlagefläche anschließt. Die Anlagefläche ist gegenüber der von der Behälterwand 41 gebildeten Innenwandung 44 nach außen ausgestülpt.

Zur Montage wird der Behälterverschluß 10, bestehend aus Verschlußunterteil und Verschlußkappe 20 als Baueinheit vormontiert. Die Außenabmessungen der Verschlußkappe 20 sowie des Basisteils 13 sind kleiner gewählt als die Außenabmessungen der Öffnung. Damit kann der Behälterverschluß 10 von der Innenseite des Behälters 40 durch die Öffnung hindurchgeschoben werden. Dabei gleitet der Rand der Öffnung an der Außenfläche des Basisteils 13 entlang, bis es gegen den Rastansatz 12 stößt.

Bei einer weiteren Eindrückbewegung wird der Rastansatz 12 über seine Auslenkschräge an dem Rand radial nach innen ausgelenkt. Hat der Rastansatz 12 den Rand passiert, so schnappt der Rastansatz 12 in seine Ursprungslage radial nach außen und legt sich so mit seiner steilen Rastflanke an der Außenseite des Behälters 40 um die Öffnung herum an. Gleichzeitig liegt der Anlageflansch 11 an der Anlagefläche der Öffnung an.

Wie die Fig. 1a näher zeigt trägt der Anlageflansch 11 radial nach außen abstehende Anschläge 11a. Die Anschläge 11a sind als Lappen ausgebildet und liegen an der Innenwandung 44 des Behälters 40 an. Gemäß Fig. 1b sind an dem Behälter 40 Gegenelemente 42 angeformt, die über die Innenwandung 44 des Behälters 40 vorstehen. Die Gegenelemente 42 arbeiten mit den Anschlägen 11a derart zusammen, daß eine Verdrehung des Behälterverschlusses in Umfangsrichtung verhindert ist. Hierzu schlagen die Seitenflächen der Anschläge 11a an den Gegenelementen 42 an. Treffen nun beim Fügen des Behälterverschlusses ein Anschlag 11a auf ein Gegenelement 42, so biegt sich der Anschlag 11a aufgrund seiner Elastizität in die der Innenwandung 44 abgkehrte Richtung ab. Wird nun das Verschlußunterteil ein Stück in Umfangsrichtung verdreht, so gleitet der Anschlag 11a über das Gegenelement 42 und rastet hinter diesem in seine Bestimmungsposition ein.

In der Fig. 2 ist der Behälterverschluß gemäß Fig. 1 in Ansicht auf die Innenwandung 44 des Behälters 40 dargestellt. Wie aus dieser Darstellung ersichtlich ist, sind an dem Verschlußunterteil mehrere Anschläge 11a über den Umfang des Anlageflansches 11 verteilt angeordnet. Weiterhin sind entsprechend der Zahl der Anschläge 11a Gegenelemente 42 an dem Behälter 40 angebracht. Bei der Fig. 2 dargestellten Stellung des Verschlußunterteils kann dieses in Umfangsrichtung nur soweit verdreht werden, bis die Anschläge 11a an den Gegenelementen 42 anliegen.

In der Fig. 3 ist eine weitere mögliche Ausgestaltung der Erfindung gezeigt, bei der die Anschläge 11a bündig mit der Innenwandung 44 abschließen. Hierzu ist die Innenwandung 44 zumindest im Bereich der Anschläge 11a nach außen versetzt, so daß sich eine Aufnahme für die Anschläge 11a ergibt. Damit ist erreicht, daß das im Behälter 40 gehaltene Gut behinderungsfrei ausfließen kann.

Das Verschlußunterteil ist einstückig als Kunststoffteil ausgebildet. Insbesondere ist der Rastansatz 12 und der Anlageflansch 11 elastisch ausgebildet, so daß der Rand 42 des Behälters 40 elastisch verspannt wird. Gleichzeitig bewirkt diese elastische Verspannung ein Andrücken des Anlageflansches 11 gegen die Anlagefläche des Behälters 40, so daß eine Dichtwirkung zwischen Anlageflansch 11 und Anlagefläche erzielt ist.

Der Rastansatz 12 und der Anlageflansch 11 verhindern eine axiale Bewegung des Basisteils 13 gegenüber dem Behälter 40. Der radiale Rastansatz des Verschlußunterteils gegenüber dem Behälter wird dadurch verhindert, daß die zwischen dem Rastansatz und dem Anlageflansch 11 gebildete Nut in ihrem Nutgrund in ihrer Dimensionierung auf die Abmessungen der Öffnung 43 abgestimmt ist.

Die Erfindung ist nicht alleine auf das in den Fig. dargestellte Ausführungsbeispiel beschränkt. Vielmehr ist es denkbar, daß der Anlageflansch 11 nicht als umlaufender Bund ausgebildet ist, sondern vielmehr segmentartig aus mehreren Teilstücken gebildet ist. Die Dichtwirkung kann dann beispielsweise mittels einer Dichtscheibe erfolgen, oder es ist denkbar, daß die Dichtwirkung zwischen dem Rand 42 und der Öffnung und dem Außenmantel des Basisteils 13 zustandekommt. Auch muß kein umlaufender Rastansatz 12 vorgesehen sein. Es können auch mehrere, über den Umfang des Basisteils 13 versetzt angeordnete Rastansätze 12 vorgesehen sein.

## Patentansprüche

1. Behälterverschluß mit einem Verschlußunterteil und einer auf das Verschlußunterteil aufsetzbaren Verschlußkappe (20), bei dem das Verschlußunterteil mittels eines Basisteils (13) mit einer Öffnung eines Behälters (40) verbindbar ist, wobei das Basisteil (13) einen Anlageflansch (11) aufweist, der an der Innenwandung (44) des Behälters (40) an einer im Bereich der Öffnung des Behälters (40) gebildeten Anlagefläche anliegt, wobei an dem Basisteil (13) in Achsrichtung des Behälterverschlußes beabstandet zu dem Anlageflansch (11) ein oder mehrere Rastansätze (12) angeordnet sind, die den Rand der Öffnung übergreifen, so daß das Verschlußunterteil axial unverschiebbar an dem Behälter (40) gehalten ist, wobei das Basisteil (13) mit einem oder mehreren Anschlägen (11a) versehen ist, die mit Gegenelementen (42) des Behälters (40) in Wirkverbindung treten und eine Verdrehung des Basisteils (13) in der Öffnung verhindern und wobei die Gegenelemente (42) aus Nocken gebildet sind, die an den Behälter (40) angeformt sind,
dadurch gekennzeichnet,
daß die Anschläge (11a) als Lappen ausgebildet sind, die seitlich an dem Anlageflansch (11) angeformt sind und über diesen radial vorstehen.

2. Behälterverschluß nach Anspruch 1,
dadurch gekennzeichnet,
daß die Anschläge (11a) einstückig an das Basisteil (13) angeformt sind und zumindest im Bereich der Anbindungsstelle an das Basisteil (13) elastisch ausgebildet sind.

3. Behälterverschluß nach Anspruch 1 oder 2,
dadurch gekennzeichnet,
daß die Gegenelemente (42) gegenüber der Innenwandung (44) des Behälters (40) zurückversetzt angeordnet sind, und
daß die Anschläge (11a) in Ausnehmungen des Behälters (40) gegenüber der Innenwandung (44) zurückversetzt sind bzw. bündig mit dieser abschließen.

4. Behälterverschluß nach einem der Ansprüche 1 bis 3,
dadurch gekennzeichnet,
daß die Anlagefläche des Behälters (40) gegenüber der Innenwandung (44) nach außen ausgestülpt ist und eine kreisrunde Aufnahme bildet, und daß der Anlageflansch (11) des Basisteils (13) so in diese Aufnahme eingelegt ist, daß er bündig mit der Innenwandung (44) des Behälters abschließt oder gegenüber dieser zurückversetzt ist.

5. Behälterverschluß nach einem der Ansprüche 1 bis 4,
dadurch gekennzeichnet,
daß der Rastansatz (12) als umlaufender Bund am Basisteil (13) angeformt ist, der in Richtung auf die Verschlußkappe (20) eine flach ansteigende Auslenkschräge aufweist, die in eine steile Rastflanke übergeht, die um den Rand (42) der Öffnung an der Außenseite des Behälters (40) anliegt.

6. Behälterverschluß nach einem der Ansprüche 1 bis 5,
dadurch gekennzeichnet,
daß zumindest das Basisteil (13) an seinem Rastansatz (12) und dem Anlageflansch (11) aus einem elastischen Kunststoffmaterial gebildet ist, so daß der Rand (42) der Öffnung verspannt und spielfrei zwischen dem Rastansatz (12) und dem Anlageflansch (11) gehalten ist und der Anlageflansch (11) dichtend an der Anlagefläche des Behälters anliegt.

7. Behälterverschluß nach einem der Ansprüche 1 bis 6,
dadurch gekennzeichnet,
daß das Basisteil (13) bezüglich seiner Außenabmessung gleich oder kleiner als die Abmessungen der Öffnung ausgebildet ist, und
daß das Basisteil (13) mit einer Anfasung versehen ist, mittels der das Basisteil (13) von der Innenseite des Behälters in die Öffnung eingefädelt werden kann.

8. Behälterverschluß nach einem der Ansprüche 1 bis 7,
dadurch gekennzeichnet,
daß die Verschlußkappe (20) in ihren Außenabmessungen kleiner als die Abmessungen der Öffnung gewählt ist.

9. Behälterverschluß nach einem der Ansprüche 1 bis 8,
dadurch gekennzeichnet,
daß an das Basisteil (13) des Verschlußunterteils ein elastischer, axial ausziehbarer Balg (14) angeschlossen ist, der in einen mit Außengewinde versehenen Ausgießstutzen (15) übergeht, auf den die Verschlußkappe (20) aufgeschraubt ist, und
daß in den Ausgießstutzen (15) eine Siegelplatte (30) mit einer Handhabe (32) eingesetzt ist.

## Claims

1. Container closure, having a lower closure member and a closure cap (20), which is mountable on the lower closure member, wherein the lower closure member is connectable to an opening in a container (40) by means of a base member (13), the base member (13) having an abutment flange (11) which abuts against the internal wall (44) of the container (40) on an abutment face formed in the region of the opening in the container (40), one or more locking extension members (12) being disposed on the base member (13) with a spacing from the abutment flange (11) when viewed with respect to the axial direction of the container closure, said extension members overlapping the edge of the opening so that the lower closure member is retained on the container (40) in an axially non-displaceable manner, the base member (13) being provided with one or more stop members (11a), which come into operative connection with counterelements (42) of the container (40) and prevent the base member (13) from rotating in the opening, and the counterelements (42) being formed from cams which are moulded on the container (40), characterised in that the stop members (11a) are configured as lugs which are moulded laterally on the abutment flange (11) and protrude radially beyond said flange.

2. Container closure according to claim 1, characterised in that the stop members (11a) are moulded integrally with the base member (13) and are resilient at least in the region of the junction with the base member (13).

3. Container closure according to claim 1 or 2, characterised in that the counterelements (42) are disposed in an offset manner relative to the internal wall (44) of the container (40), and in that the stop members (11a) are offset relative to the internal wall (44) in recesses in the container (40) or terminate flush with said wall.

4. Container closure according to one of claims 1 to 3, characterised in that the abutment face of the container (40) protrudes outwardly relative to the internal wall (44) and forms a circular receiving means, and in that the abutment flange (11) of the base member (13) is so inserted in this receiving means that it terminates flush with the internal wall (44) of the container or is offset relative to said wall.

5. Container closure according to one of claims 1 to 4, characterised in that the locking extension member (12) is moulded on the base member (13) as a circumferential collar which has a gradually ascending inclined deflection in the direction towards the closure cap (20), which deflection extends into a steep detent edge which abuts against the outside surface of the container (40) around the edge (42) of the opening.

6. Container closure according to one of claims 1 to 5, characterised in that at least the base member (13) is formed from a resilient plastics material at its locking extension member (12) and the abutment flange (11), so that the edge (42) of the opening engages is retained in a tensioned and clearance-free manner betweeen the locking extension member (12) and the abutment flange (11), and the abutment flange (11) sealingly abuts against the abutment face of the container.

7. Container closure according to one of claims 1 to 6, characterised in that the external dimensions of the base member (13) are identical to or smaller than the dimensions of the opening, and in that the base member (13) is provided with a chamfer, by means of which the base member (13) can be fed through the opening from the inside surface of the container.

8. Container closure according to one of claims 1 to 7, characterised in that the external dimensions of the closure cap (20) are selected to be smaller than the dimensions of the opening.

9. Container closure according to one of claims 1 to 8, characterised in that a resilient, axially extendable bellows (14) communicates with the base member (13) of the lower closure portion and extends into a pouring nozzle (15), which is provided with an external thread and onto which the closure cap (20) is screw-mounted, and in that a sealing plate (30), having a handle (32), is inserted into the pouring nozzle (15).

## Revendications

1. Fermeture de récipient avec une partie de fermeture intérieure et avec un capuchon de fermeture pouvant être posé sur la partie de fermeture inférieure, fermeture dans laquelle la partie de fermeture inférieure peut, au moyen d'un élément de base (13), être raccordée à une ouverture d'un récipient (40), l'élément de base (13) présentant une bride d'application (11) qui est appliquée sur la paroi intérieure (44) du récipient (40), paroi intérieure (44) formée dans la région de l'ouverture du récipient (40), l'élément de base (13) présentant un ou plusieurs épaulements d'encliquetage (12) situés en direction axiale de la fermeture de récipient et à distance de la bride d'application (11), épaulements d'encliquetage (12) qui chevauchent le bord de l'ouverture, de sorte que la partie de fermeture inférieure est maintenue à l'abri d'un glissement axial sur le récipient (40), l'élément de base (13) présentant une ou plusieurs butées (11a) qui entrent en liaison effective avec des éléments antagonistes (42) du récipient (40) et empêchent une rotation de l'élément de base (13) à l'intérieur de l'ouverture, les éléments antagonistes (42) étant constitués par des cames formées sur le récipient (40), caractérisée
en ce que les butées (11a) ont la forme de pattes formées latéralement sur la bride d'application (11) et faisant radialement protubérance sur cette bride.

2. Fermeture de récipient suivant la revendication 1,
caractérisée
en ce que les butées (11a) formées sur l'élément de base (13) en font partie intégrante et sont de nature élastique tout au moins dans la région de la zone de liaison avec l'élément de base (13).

3. Fermeture de récipient suivant la revendication 1 ou 2,
caractérisée
en ce que les éléments antagonistes (42) sont disposés en retrait par rapport à la paroi intérieure (44) du récipient, et
en ce que les butées (11a) dans des évidements du récipient (40) sont disposés en retrait par rapport à la paroi intérieure (44) ou sont à fleur de celle-ci.

4. Fermeture de récipient suivant l'une quelconque des revendications de 1 à 3,
caractérisée
en ce que la surface d'application du récipient (40) est en protubérance vers l'extérieur par rapport à la paroi intérieure (44) et constitue un logement récepteur circulaire, et en ce que la bride d'application (11) de l'élément de base (13) est placée dans ce logement de manière telle qu'elle se termine à fleur de la paroi intérieure (44) du récipient ou qu'elle est située en retrait par rapport à cette paroi.

5. Fermeture de récipient suivant l'une quelconque des revendications de 1 à 4,
caractérisée
en ce que l'épaulement d'encliquetage (12) a la forme d'un collet périphérique sur l'élément de base (13) qui en direction du capuchon de fermeture (20) présente un biseau de déviation en pente légèrement montante qui se termine par un flanc d'encliquetage à pente raide, appliqué autour du bord (42) de l'ouverture contre la face extérieure du récipient (40).

6. Fermeture de récipient suivant l'une quelconque des revendications de 1 à 5,
caractérisée
en ce que l'élément de base (13) est au moins en ce qui concerne son épaulement d'encliquetage (12) et la bride d'application (11) formé en une matière plastique élastique, de telle sorte que le bord (42) de l'ouverture est maintenu sous contrainte et sans jeu ente l'épaulement d'encliquetage (12) et la bride d'application (11) et que la bride d'application (11) est appliquée hermétiquement sur la surface d'application du récipient.

7. Fermeture de récipient suivant l'une quelconque des revendications de 1 à 6,
caractérisée
en ce que les dimensions extérieures de l'élément de base (13) sont égales ou inférieures aux dimensions de l'ouverture, et
en ce que l'élément de base (13) présente un biseau à l'aide duquel l'élément de base (13) peut, depuis le côté intérieur du récipient, être glisseé dans l'ouverture.

8. Fermeture de récipient suivant l'une quelconque des revendications de 1 à 7,
caractérisée
en ce que les dimensions extérieures du capuchon de fermeture (20) sont inférieures aux dimensions de l'ouverture.

9. Fermeture de récipient suivant l'une quelconque des revendications de 1 à 8,
caractérisée
en ce qu'à l'élément de base (13) de la partie de fermeture inférieure est raccordé un soufflet élastique (14) axialement extensible, qui se termine par un bec verseur (15) présentant un filetage extérieur, sur lequel est vissé le capuchon de fermeture (20) et
en ce que dans le bec verseur (15) est placé une plaque de scellage (30) doté d'une patte de saisie (32).
